# EUROPÄISCHE PATENTSCHRIFT

(11) **EP 1 446 810 B1**
(45) Veröffentlichungstag und Bekanntmachung des Hinweises auf die Patenterteilung: **01.09.2010**
(21) Anmeldenummer: 02783377.1
(22) Anmeldetag: 15.11.2002
(51) Int. Cl.: G21K 1/04

(54) **VERFAHREN UND VORRICHTUNG ZUR AUFNAHME VON OBJEKTEN**
METHOD AND DEVICE FOR THE RECORDING OF OBJECTS
PROCEDE ET DISPOSITIF D'ENREGISTREMENT D'OBJETS

(30) Priorität: 22.11.2001 EP 01127371
(43) Veröffentlichungstag der Anmeldung: 18.08.2004
(73) Patentinhaber: Tecnostore AG, 6003 Luzern (CH)
(72) Erfinder: Geisser, Albert, 6003 Luzern (CH); Kezmann, Bruno Rudolf, 6312 Steinhausen (CH)
(74) Vertreter: Sutter, Kurt
(86) Internationale Anmeldenummer: PCT/IB2002/004765
(87) Internationale Veröffentlichungsnummer: WO 2003/044807

(56) Entgegenhaltungen:
- EP-A- 0 223 432
- US-A- 4 122 350
- US-A- 4 603 427
- US-A- 4 672 652
- US-A- 5 224 136
- US-A- 5 627 869
- DATABASE WPI Section PQ, Week 197850 Derwent Publications Ltd., London, GB; Class P43, AN 1978-K9819A XP002196119 & SU 591 239 A (KUIB AVIATION), 20. Januar 1978 (1978-01-20)

## Beschreibung

### Technisches Gebiet

Die Erfindung betrifft ein Verfahren gemäss Oberbegriff des Anspruchs 1 sowie eine Vorrichtung gemäss Oberbegriff des Anspruchs 9.

### Stand der Technik

In der Fototechnik sind bewegte Blenden (shutter, Verschlussblenden) zur Dosierung der Lichtmenge bekannt, wobei z.B. die Breite der Blende zur Variation der Lichtmenge verschieden eingestellt werden kann.

In der Radiologie sind Blenden als Kollimatoren bekannt, die mit konstanten Dimensionen zur Reduktion der erzeugten Strahlendosis dienen aber auch gemäss US-A-4 773 087 zur Reduktion der Streustrahlung eingesetzt werden. Kollimatoren können ferner einstellbar sein, um das bestrahlte Gebiet, angepasst an das aufzunehmende Objekt, zu begrenzen. So wird in den US-A-4 122 350 ein grössenverstellbarer Kollimator zur Begrenzung des strahlenbeaufschlagten Gebietes in der Mammografie gezeigt, wobei keine Relativbewegung zwischen Objekt und Röntgenstrahlenquelle erfolgt. Aus US-A-4 603 427 ist ein einstellbarer Kollimator bekannt, durch den die Höhe des bestrahlten Gebietes bei cephalometrischen Panoramaaufnahmen begrenzt werden kann. Die Breite des Schnittes von Strahlenkegel und Schwenkebene wird durch einen nicht einstellbaren Schlitz am Ausgang der Röntgenstrahlenquelle bestimmt. Senkrecht zur Schwenkebene wird der Strahlenkegel durch den höheneinstellbaren Kollimator begrenzt, wobei Anzeigestäbe die Begrenzung in der Höhe anzeigen. Aus US-A-3 518 435 ist ein einstellbarer Kollimator bekannt, der das bestrahlte Gebiet in Abhängigkeit von der verwendeten Filmkassettengrösse eingrenzt. Bei der gezeigten Aufnahmeart findet keine Relativbewegung zwischen Objekt und Röntgenstrahlenquelle statt. Generell ist es in der Radiologie bekannt, Kollimatoren zur Begrenzung des bestrahlten Gebietes einzusetzen und vor der eigentlichen Aufnahme mittels sichtbaren Lichtes das begrenzte Gebiet zur Kontrolle desselben auf dem Objekt (Patienten) darzustellen. Kollimatoren werden ferner zur Eingrenzung der Röntgenstrahlung bei der Verwendung von Zeilendetektoren eingesetzt, derart, dass ausschliesslich der strahlenempfindliche Zeilendetektor bestrahlt wird. Ebenfalls werden in der klassischen fotografischen Radiologie Strahlenraster verwendet, um die Streustrahlung zu reduzieren. Diese Methode zur Reduzierung der Streustrahlung schwächt jedoch auch gleichzeitig die Nutzstrahlung, so dass zur Erzeugung eines kontrastreichen Abbildes hohe Dosen an Röntgenstrahlung eingesetzt werden müssen. Diese Strahlenraster, die sich zwischen dem Objekt und der Abbildung befinden, sind in ihren Dimensionen konstant. Die Aufnahme von unerwünschter Streustrahlung auf dem Aufnahmemittel führt generell bei der Bildaufnahme zu einem verschlechterten Nutzsignal/Störsignalverhältnis und damit zu nicht optimaler Bildqualität. Aus EP-A-0 223 432 ist es bekannt, zur Egalisierung der Belichtung von Röntgenbildern eine Vielzahl von Blenden abhängig von der Abschwächung der Röntgenstrahlung durch den Patientenkörper zu steuern, wobei dazu hinter dem Patienten eine Vielzahl von Detektoren angeordnet sind, die die Röntgenstrahlungsintensität erfassen. Aus US-A-5 627 869 ist es bekannt, bei mammographischen Einzelaufnahmen den Kollimator so einzustellen, dass der Röntgenstrahlenkegel in seiner Grösse auf die Grösse der Brustkompressionsscheibe und deren Abstand von der Röntgenstrahlenquelle angepasst ist, so dass der Röntgenstrahlenkegel zwar die Brustkompressionsscheibe abdeckt, sich aber nicht über deren Ränder hinaus erstreckt. Damit soll die Streustrahlung reduziert werden.

### Darstellung der Erfindung

Es ist Aufgabe der vorliegenden Erfindung die Bildqualität zu verbessern.

Bei einem Verfahren der eingangs genannten Art wird dies durch die kennzeichnenden Merkmale des Anspruchs 1 erreicht. Bei einer Vorrichtung der eingangs genannten Art durch die kennzeichnenden Merkmale des Anspruchs 9.

Dadurch, dass eine Blende mit objektgrössenabhängiger Blendenöffnung eingesetzt wird kann die Streustrahlung besonders gut verringert werden, was die Bildqualität erhöht. Es hat sich bei der Röntgenfotografie gezeigt, dass die objektgrössenabhängige Blende zu schärferen Aufnahmen führt, die eine bessere Interpretation des Bildes des Objektes erlauben.

### Kurze Beschreibung der Zeichnungen

Im Folgenden werden Ausführungsbeispiele der Erfindung anhand der Beschreibung und der Zeichnungen näher erläutert. Dabei zeigt
Figur 1 eine schematische Ansicht des erfindungsgemässen Vorgehens bzw. einer Vorrichtung zum Durchleuchten eines Gegenstandes;
Figur 2 schematisch eine Draufsicht auf die Blende von Figur 1;
Figur 3 eine Schnittansicht entlang der Linie A-A von Figur 2 sowie eine Variante der Blende;
Figur 4 eine schematische Ansicht einer Abwandlung des Vorgehens bzw. der Vorrichtung von Figur 1;
Figur 5 eine weitere Ausführungsform;
Figur 6 eine weitere Ausführungsform der Vorrichtung; und
Figur 7 eine Ausführungsform mit zwei Blenden.

### Bester Weg zur Ausführung der Erfindung

Streustrahlung, die z.B. bei Abbildung von Objekten durch Lichtstrahlen oder Röntgenstrahlen immer entsteht, ist auf dem Bild kontrastmindernd da sie die gewünschte optimale Konturschärfe des Objektes verringert. Streustrahlung bildet sich bei der Abbildung von Objekten durch ojektbezogene Reflektionen oder durch ionisierende Strahlung, die das Objekt durchdringt. Entsprechend entstehende unscharfe Konturen sind die Ursache für einen schlechteren Kontrast der Abbildung des Objektes und können bei der Auswertung der Abbildung zu unschlüssigen Folgerungen führen, da mangels Aussagekraft der Abbildung eine gesicherte Aussage über das Objekt verunmöglicht wird. Figur 1 zeigt nun eine erste Ausführungsform im Grundriss, bei welcher mittels einer objektabhängig eingestellten Blende die Streustrahlung vermindert wird. Objektabhängig eingestellt heisst dabei, dass die Objektgrösse, eigentlich das Objektvolumen, aber in vereinfachter Weise auch nur die der Strahlung zugewandte Fläche des Objektes, oder sogar nur eine Dimension dieser Fläche, berücksichtigt wird, um die Blende, die nur einen Teil der Strahlung passieren lässt, die von der Quelle in Richtung des Objektes gesandt wird (ohne oder mit Kollimator) proportional zu dieser Objektgrösse einzustellen. Die Figur 1 zeigt dabei schematisch eine Vorrichtung 1, mittels welcher ein Objekt 4 durchleuchtet wird, um auf einem Aufnahmemittel 3 eine Abbildung des Objektes 4 zu erzeugen. Die Vorrichtung 1 ist dabei z.B. eine industrielle oder medizinische Röntgenanlage, die ein technisches Objekt 4, oder einen Patienten, durchleuchtet und das Abbild auf einem Röntgenfilm oder einer Röntgenplatte 3 erzeugt. Dementsprechend ist die Röntgenstrahlenquelle 2 eine Röntgenröhre. Für das Objekt ist ein an sich bekannter, nur mit zwei Linien seitlich des Objektes angedeuteter Objektträger 4' vorgesehen. Die in einem schematisch dargestellten Gehäuse angeordnete Röntgenquelle 2 erzeugt Röntgenstrahlen, deren Kegel oder allenfalls anders geformter Umriss mit den Begrenzungslinien 5 in der Figur angedeutet ist. Die Röntgenstrahlenquelle 2 befindet sich dabei z.B. in einem Gehäuse 10, welches durch die Blende 6 zum Objekt 4 hin abgeschlossen ist. Die Blende kann aber auch separat, gehäuseunabhängig angeordnet sein. Die Blende 6 weist eine Öffnung 9 auf, durch welche entsprechend ein Teil der Röntgenstrahlen durch die Blendenöffnung hindurch aus dem Gehäuse 10 austreten kann, während der Rest der Röntgenstrahlen durch die Blende 6 am Austreten aus dem Gehäuse gehindert wird. Im gezeigten Beispiel ist das Objekt so plaziert, dass es vom gesamten Strahlenkegel erfasst werden kann, wie er aus der Quelle 2 austritt und durch die Linien 5 angedeutet ist. Die aus der Quelle 2 austretende Strahlung kann auf bekannte Weise durch einen nur angedeuteten Kollimator 2' begrenzt sein; in diesem Fall stellen die Linien 5 die bereits begrenzte Strahlung dar, die sich auch nur über einen Teil des Objektes 4 erstrecken kann, wenn nur dieser Teil abgebildet werden soll bzw. nur dieser Teil relativ zum Strahl bewegt wird. Bei der Anordnung von Figur 1 ist angenommen, dass das Gehäuse 10 mit der Quelle 2 und der Blende 6 stationär ist, während das Objekt 4 sowie das Aufnahmemittel 3 in Pfeilrichtung A zwischen der Blende 6 und dem Aufnahmemittel 3 vorbei bewegt wird. Die Öffnung 9 der geschnitten dargestellten Blende 6 wird dabei in Abhängigkeit von der Grösse des Objektes 4 jedenfalls in der Blendendimension eingestellt, die der Bewegungsrichtung entspricht. Vorliegend wird die Breite b der Blendenöffnung 9 eingestellt, die in Richtung der Bewegung (Pfeil A) liegt. Dies ist in der Figur 1 schematisch durch zwei Sensoren 8 dargestellt, welche das Objekt 4 vermessen, z.B. berührungslos durch eine Ultraschallmessung oder eine optische Messung. Es können auch Sensoren vorgesehen sein, welche das Objekt berühren, um dessen Dimension für die Blendeneinstellung aufzunehmen. Diese Vermessung erfolgt vorzugsweise vor der Bildaufnahme in einem separaten Schritt. Entsprechend den Messwerten wird durch eine Steuereinrichtung 11 die Grösse der Blendenöffnung 9 bestimmt und z.B. durch Stellmotoren 7 eingestellt, welche von der Steuereinrichtung 11 bedient werden. Eine bei der Aufnahmesituation von Figur 1 interessierende Dimension ist die Breite B des Objektes, die durch die Relativbewegung in Richtung eines Pfeiles A abgefahren wird. Entsprechend dieser Breite B wird die ' Breite b der im vorliegenden Beispiel schlitzförmigen Blendenöffnung der Blende 6 eingestellt. Die Breite b der Blendenöffnung wird dabei x-mal kleiner gewählt als die Breite B des Objektes, wobei x im Bereich von 10 bis 100'000 liegt, so dass die Schlitzbreite also 10mal bis 100'000mal geringer ist als die Breite B des Objektes. Bei einem bereits durch Kollimation begrenzten Strahl oder anders plaziertem Objekt, bei dem nur ein Teil abgebildet wird, kann die Blendenöffnung auch proportional zur Breite B des Teiles des Objektes gewählt werden. Weiter wird vorzugsweise auch die Höhe der Schlitzöffnung der Blende 6 entsprechend der Höhe des Objektes 4, also der Ausdehnung senkrecht zur Zeichnungsebene des Objektes 4, eingestellt. Hierzu kann z.B. derselbe Teiler verwendet werden, wie bei der Breiteneinstellung, so dass die Schlitzhöhe ebenfalls 10mal kleiner bis 100'000mal kleiner ist als die Höhe des Objektes 4. Das Objekt 4 wird dann entsprechend durch einen von der objektgrössenabhängig eingestellten Blende eingeschränkten Röntgenstrahl abgebildet, wobei dazu das Objekt und das Abbildungsmittel bzw. die Röntgenplatte 3 zusammen mehrmals an der ruhenden und abgeblendeten Röntgenstrahlenquelle 2 entlang verfahren werden, jeweils entsprechend höhenmässig verschoben, so dass das Abbild Streifen für Streifen erzeugt wird. Wie gesagt, hat sich gezeigt, dass durch die entsprechende objektgrössen-proportionale Einstellung der Blende 6 eine besonders gute Reduktion der Streustrahlung und damit eine Erhöhung der Abbildungsqualität erzielbar ist.

Figur 2 zeigt schematisch eine Ansicht der Blende 6, wobei diese gemäss Figur 1 eine Schlitzblende mit dem Schlitz 9 ist. Dieser Schlitz 9 kann durch bewegliche Blendenelemente 12 und 13, welche zueinander verschiebbar sind, in seiner Höhe h und seiner Breite b eingestellt werden. Dies erfolgt durch die in Figur 1 angedeuteten Betätigungsmittel, welche motorische, pneumatische oder hydraulische Betätigungsmittel sein können. Figur 3 zeigt entsprechend eine Schnittdarstellung durch die Blende 6 von Figur 2, wobei gleiche Elemente mit gleichen Bezugszeichen versehen sind. Die Blende kann auch in ihrer Tiefe t verschieden einstellbar sein, wozu dadurch vorzugsweise auch die Tiefe T des Objektes gemessen wird. Eine Tiefeneinstellung kann dabei dadurch erfolgen, dass mehrere der Blenden hintereinander geschaltet sind, wie dies in Figur 3 mit einer weiteren Blende 6' lediglich angedeutet ist.

Die erfindungsgemässe Anwendung der Blende zur Reduktion der Streustrahlung ist für das ganze Spektrum der elektromagnetischen Strahlung möglich. Je kleiner das abzubildende Objekt ist, um so kleiner sollte die Blende ausgeführt sein, wobei das Verhältnis der Proportionen (Blende zu Objekt) wie gesagt von 1:10 bis 1: 100'000 betragen kann. Um eine möglichst gute Streustrahlungsreduktion zu erreichen, wird eine möglichst hohe Proportionalität, z.B. zwischen 1:10'000 bis 1:100'000 bevorzugt. Dabei ist z.B. die Breite der Öffnung der Blende bis in den Mikrometerbereich erstrebenswert. Vor allem bei sehr kleinen Objekten, z.B. kleiner als 1 mm, kann das optimale Verhältnis Blende:Objekt aber nur technisch aufwändig realisiert werden, z.B. eben für Blendenöffnungen im Bereich von 10 bis 100 Mikrometern. In diesem Fall wird zu einer geringeren Proportionalität zurückgegangen, z.B. 1:10 oder 1:50.

Figur 4 zeigt eine weitere Ausführungsform der Erfindung, wobei gleiche Bezugsziffern wie in den bisherigen Figuren verwendet gleiche Elemente bezeichnen. Bei dieser Ausführungsform ist die ebenfalls geschnitten gezeigte Blende zwischen dem Objekt 4 und dem Aufnahmemittel 3 angeordnet. Dabei werden wiederum das Objekt 4 und das Abbildungsmittel 3 an der ruhenden Blende 6 und der ruhenden Röntgenstrahlenquelle entsprechend den Pfeilen A vorbeibewegt. Entsprechend der Höhe h des Schlitzes und der mehrfach grösseren Höhe des Objektes 4 erfolgt diese Vorbeibewegung mehrfach mit verschiedenen verschobenen Höhenpositionen von Blende und Objekt. Zur Vereinfachung der Figur sind die Mittel 7, 8 und 11 nicht mehr dargestellt, sind aber bei der Vorrichtung ebenfalls vorhanden. Erfindungsgemäss ist jedenfalls auch hier die Dimension der Blende eingestellt, die der Relativbewegung entspricht, vorliegend wieder die Breite b proportional zur Breite des Objektes 4. Der Strahl 5 tritt aus der Quelle 2 aus, allenfalls durch einen Kollimator.

Figur 5 zeigt eine weitere Ausführungsform, bei welcher wiederum gleiche Elemente mit gleichen Bezugszeichen versehen sind und die Mittel 7, 8 und 11 nicht dargestellt sind, wobei aber die Röntgenstrahlenquelle 2 und die Blende 6 entsprechend dem Pfeil A am feststehenden Objekt und am feststehenden Abbildungsmittel 3 vorbeibewegt werden. Auch hier kann das Bild auf dem Abbildungsmittel 3 Zeile für Zeile entsprechend der Höhe des Schlitzes der Blende 6 erzeugt werden. Figur 6 zeigt eine entsprechende Ausführungsform, wobei indes die Blende zwischen dem Objekt 4 und dem Abbildungsmittel 3 angeordnet ist. Auch die Blenden der Figuren 5 und 6 sind jeweils in ihrer Schlitzbreite b entsprechend der Richtung des Verfahrens der Blende eingestellt.

Figur 7 zeigt eine weitere Ausführungsform, bei welcher zwei Blenden 6 und 16 mit den Öffnungen 9 und 19 vorgesehen sind, wobei die eine Blende zwischen der Röntgenstrahlenquelle und dem Objekt und die andere Blende zwischen dem Objekt und dem Abbildungsmittel 3 vorgesehen ist. Die Blenden werden dabei synchron mit der Röntgenstrahlenquelle 2 bewegt, um das Objekt Zeile für Zeile abzutasten. Die Blendenöffnung 9 wird dabei wieder in deren Breite b objektabhängig eingestellt, vorzugsweise erfolgt dies auch bei der Blendenöffnung 19.

Eine bevorzugte Anwendung der Erfindung liegt in der medizinischen Röntgentechnik und in der industriellen Röntgentechnik zur Prüfung von Materialien.

Im Folgenden werden Beispiele für Röntgenaufnahmen mit der objektabhängig verstellbaren Blende gegeben.

### Beispiele

### 1. Als Beispiel eines Aufbaues gemäss Figur 1:

Als Stativ dient ein handelsübliches Multistat mit Filmkassetten oder Speicherfolien. Am Stativ wird nachträglich eine Blende mit Steuerung eingebaut. Die Reduktion der Streustrahlung kann so in erster Näherung als Proportion berechnet werden, die sich aus der gesamten Bestrahlten Fläche ohne Blende zu der Durchlassfläche der Blende ergibt.

### Rechenbeispiel I

| | |
|---|---|
| Bestrahlte Fläche ohne Blende: | 350 mm x 430 mm = 150 500 mm2 |
| Durchlassfläche der Blende: | 350 mm x 1 mm = 350 mm2 |
| Verhältnis zur Blende: | 430:1 oder 0,2325 % |

Ohne Blende entstehen 100 % Streustrahlung; mit Blende erreicht man eine Reduktion der Streustrahlung um 100 % -0,2325 % = 99,7675 %.

### Rechenbeispiel II

| | |
|---|---|
| Durchlassfläche der Blende: | 175 mm x 0,01 mm = 1,75 mm2 |
| Verhältnis Fläche der Blende: | 86 000:1 oder 0,001163 % |

Mit dieser Blende reduziert sich die Streustrahlung um 100 % -0,001163 % = 99,9987 %.

### 2. Anzahl Durchläufe und Zeitbedarf:

Die Anzahl Durchläufe ist in der Regel 1.

Der Zeitbedarf für die lineare Bewegung in Richtung A ist abhängig von der Grösse des Objektes und beträgt praktikabel zwischen 0,1 und 10 Sekunden.

## Patentansprüche

1. Verfahren zur Aufnahme eines Objektes (4) durch Abbildung mittels einer Röntgenstrahlenquelle (2) auf ein Aufnahmemittel (3), insbesondere einen Film, wobei das Objekt durchleuchtet wird und bei der Aufnahme durch mindestens eine Blende (6) und eine Relativbewegung von Objekt einerseits und Blende und Aufnahmemittel und allenfalls Röntgenstrahlenquelle andererseits das Objekt kontinuierlich oder diskontinuierlich abschnittsweise aufgenommen wird, wobei die Grösse der Blendenöffnung (9, 19) in mindestens der Dimension der Blendenöffnung, die in Richtung der Relativbewegung liegt, abhängig von der Objektgrösse eingestellt wird, **dadurch gekennzeichnet, dass** als Objektgrösse das Objektvolumen oder die der Röntgenstrahlung zugewandte Fläche des Objektes oder nur eine Dimension dieser Fläche berücksichtigt wird, und dass die Objektgrösse mittels einer Erfassungseinrichtung, welche mechanische und/oder optische Sensoren oder Ultraschallsensoren (8) zur Erfassung des Objektvolumens oder mindestens einer Objektdimension aufweist, erfasst wird, wobei die Blendenöffnung (9, 19) insbesondere vor oder bei jeder Aufnahme eingestellt wird.

2. Verfahren nach Anspruch 1, **dadurch gekennzeichnet, dass** die Röntgenstrahlen (5) vor der Blende durch mindestens einen Kollimator (2') begrenzt werden.

3. Verfahren nach einem der Ansprüche 1 oder 2, **dadurch gekennzeichnet, dass** das Objekt (4) und das Aufnahmemittel (3) an der feststehenden Röntgenstrahlenquelle (2) und der feststehenden Blende (6) vorbeibewegt werden, wobei die Blende (6) zwischen Röntgenstrahlenquelle (2) und Objekt (4) angeordnet wird oder wobei die Blende (6) zwischen Objekt (4) und Aufnahmemittel angeordnet wird.

4. Verfahren nach einem der Ansprüche 1 oder 2, **dadurch gekennzeichnet, dass** die Röntgenstrahlenquelle (2) und die Blende (6) am feststehenden Objekt (4) und feststehendem Aufnahmemittel (3) vorbeibewegt werden, wobei die Blende (6) zwischen Röntgenstrahlenquelle (2) und Objekt (4) angeordnet wird oder wobei die Blende (6) zwischen Objekt (4) und Aufnahmemittel (3) angeordnet wird, oder wobei eine erste Blende (6) zwischen Röntgenstrahlenquelle (2) und Objekt (4) und eine zweite Blende (16) zwischen Objekt (4) und Aufnahmemittel (3) angeordnet wird.

5. Verfahren nach einem der Ansprüche 1 bis 4, **dadurch gekennzeichnet, dass** die Relativbewegung in Richtung der Breite B des Objektes erfolgt und die Breite b der Blendenöffnung objektgrössenabhängig eingestellt wird und gegebenenfalls zusätzlich die Höhe h der Blendenöffnung eingestellt wird.

6. Verfahren nach einem der Ansprüche 1 bis 4, **dadurch gekennzeichnet, dass** die Relativbewegung in Richtung der Höhe des Objekts erfolgt und die Höhe h der Blendenöffnung in Abhängigkeit von der Objekthöhe eingestellt wird.

7. Verfahren nach einem der Ansprüche 5 oder 6, **dadurch gekennzeichnet, dass** zusätzlich die Dicke t der Blende eingestellt wird, insbesondere in Abhängigkeit der Objektdicke T.

8. Verfahren nach einem der Ansprüche 1 bis 7, **dadurch gekennzeichnet, dass** die Blendenöffnungsdimension zur Objektdimension in einem Bereich von 1:10 bis 1:100'000 eingestellt wird, vorzugsweise in einem Bereich von 1:100 bis 1:100'000, weiter bevorzugt in einem Bereich von 1:1'000 bis 1:100'000 und weiter bevorzugt in einem Bereich von 1:10'000 bis 1:100'000.

9. Vorrichtung zur Aufnahme eines Objektes auf einem Aufnahmemittel (3) mittels einer Röntgenstrahlenquelle (2), wobei die Vorrichtung mindestens eine Blende (6) und Bewegungsmittel für eine Relativbewegung zwischen Blende (6) und Objekt (4) umfasst, und wobei eine Einstelleinrichtung (7, 11) zur Einstellung mindestens einer Blendenöffnungsdimension und eine Erfassungseinrichtung (8, 11) zur Erfassung mindestens einer Objektdimension vorgesehen ist, und wobei die Einstelleinrichtung mit der Erfassungseinrichtung verbunden ist, derart, dass die mindestens eine Blendenöffnungsdimension in Abhängigkeit von der mindestens einen erfassten Objektdimension einstellbar ist, wobei die mindestens eine einstellbare Blendenöffnungsdimension in Richtung der Relativbewegung einstellbar ist, **dadurch gekennzeichnet, dass** als Objektgrösse das Objektvolumen oder die der Röntgenstrahlung zugewandte Fläche des Objektes oder nur eine Dimension dieser Fläche berücksichtigbar ist, und dass die Erfassungseinrichtung mechanische und/oder optische Sensoren oder Ultraschallsensoren (8) zur Erfassung des Objektvolumens oder mindestens einer Objektdimension aufweist.

10. Vorrichtung nach Anspruch 9, **dadurch gekennzeichnet, dass** sie eine Röntgenstrahlenquelle (2) umfasst, deren Strahl durch mindestens einen Kollimator (2') begrenzt ist.

11. Vorrichtung nach Anspruch 9 oder 11, **dadurch gekennzeichnet, dass** sie einen Objektträger (4') umfasst, und dass der Objektträger einerseits und die Blende (6) andererseits durch die Bewegungsmittel (7, 11) relativ zueinander bewegbar sind.

12. Vorrichtung nach Anspruch 11, **dadurch gekennzeichnet, dass** die Röntgenstrahlenquelle (2) und die Blende (6) vorrichtungsfest angeordnet sind, und dass Objektträger (4') und Aufnahmemittel (3) dazu zur Ausführung der Relativbewegung beweglich angeordnet sind, wobei die Blende (6) zwischen Röntgenstrahlenquelle (2) und Objektträger (4') angeordnet ist, oder wobei die Blende (6) zwischen Objektträger und Aufnahmemittel (3) angeordnet ist.

13. Vorrichtung nach Anspruch 11, **dadurch gekennzeichnet, dass** der Objektträger und das Aufnahmemittel (3) vorrichtungsfest angeordnet sind und Röntgenstrahlenquelle (2) und Blende (6) dazu zur Ausführung der Relativbewegung beweglich angeordnet sind, wobei die Blende (6) zwischen Röntgenstrahlenquelle (2) und Objektträger angeordnet ist oder wobei die Blende (6) zwischen Objektträger und Aufnahmemittel (3) angeordnet ist oder wobei eine erste Blende (6) zwischen Röntgenstrahlenquelle (2) und Objektträger und eine zweite, mit der ersten Blende bewegungsgekoppelte Blende (16) zwischen Objektträger und Aufnahmemittel angeordnet ist.

## Claims

1. Method for the recording of an object (4) by imaging by means of an X-ray radiation source (2) onto a recording means (3), particularly a film, wherein the object is roentgenised and is recorded continuously or discontinuously section by section during the recording, by means of at least one aperture (6) and a relative movement of the object on the one hand and aperture and recording means and optionally X-ray radiation source on the other hand, wherein the size of the aperture opening (9, 19) is adjusted depending on the object size in at least the dimension of the aperture opening lying in the direction of the relative movement, **characterized in that** the object volume or the surface of the object facing the X-ray radiation or only a dimension of this surface is taken into account as object size, and **in that** the object size is detected by means of a detection installation having mechanical and/or optical sensors or ultrasonic sensors (8) for the detection of the object volume or of at least one object dimension, wherein the aperture opening (9, 19) is particularly adjusted before or during each recording.

2. Method according to claim 1, **characterized in that** the X-rays (5) are limited in front of the aperture by means of at least one collimator (2').

3. Method according to one of the claims 1 or 2, **characterized in that** the object (4) and the recording means (3) are passed by the stationary X-ray radiation source (2) and the stationary aperture (6), wherein the aperture (6) is arranged between the X-ray radiation source (2) and the object (4) or wherein the aperture (6) is arranged between the object (4) and the recording means.

4. Method according to one of the claims 1 or 2, **characterized in that** the X-ray radiation source (2) and the aperture (6) are passed by the stationary object (4) and the stationary recording means (3), wherein the aperture (6) is arranged between the X-ray radiation source (2) and the object (4) or wherein the aperture (6) is arranged between the object (4) and the recording means (3), or wherein a first aperture (6) is arranged between the radiation source (3) and the object (4) and a second aperture (16) between the object (4) and the recoding means (3).

5. Method according to one of the claims 1 to 4, **characterized in that** the relative movement occurs in the direction of the width B of the object and the width b of the aperture opening is adjusted depending on the object size and optionally the height h of the aperture opening is additionally adjusted.

6. Method according to one of the claims 1 to 4, **characterized in that** the relative movement occurs in the direction of the height of the object and the height h of the aperture opening is adjusted depending on the object height.

7. Method according to one of the claims 5 or 6, **characterized in that** the thickness t of the aperture is additionally adjusted, particularly depending on the object thickness T.

8. Method according to one of the claims 1 to 7, **characterized in that** the aperture opening dimension is adjusted in a range of 1:10 to 1:100000 with respect to the object dimension, preferably in a range of 1:100 to 1:100000, further preferred in a range of 1:1000 to 1:100000 and further preferred in a range of 1:10000 to 1:100000.

9. Device for the recording of an object onto recording means (3) by means of an X-ray radiation source (2), wherein the device comprises at least an aperture (6) and movement means for the relative movement between the aperture (6) and the object (4), and wherein an adjustment installation (7, 11) is provided for the adjustment of at least one aperture opening dimension and a detection installation (8, 11) is provided for detecting at least one object dimension and wherein the adjustment installation is connected to the detection installation in such a way that at least an aperture opening dimension is adjustable depending on the at least one detected object dimension, wherein the at least one adjustable aperture opening dimension is adjustable in the direction of the relative movement, **characterized in that** the object volume or the surface of the object facing the X-ray radiation or only a dimension of this surface can be taken into account as object size, and **in that** the detection installation has mechanical and/or optical sensors or ultrasonic sensors (8) for the detection of the object volume or of at least one object dimension.

10. Device according to claim 9, **characterized in that** it comprises an X-ray radiation source (2), the ray of which is limited by means of at least one collimator (2').

11. Device according to claim 9 or 10, **characterized in that** it comprises an object carrier (4') and **in that** the object carrier on the one hand and the aperture (6) on the other hand are movable relatively to each other by means of the movement means (7, 11).

12. Device according to claim 11, **characterized in that** the X-ray radiation source (2) and the aperture (6) are secured to the device, and **in that** for this, the object carrier (4') and the recording means (3) are movably arranged for the performance of the relative movement, wherein the aperture (6) is arranged between the X-ray radiation source (2) and the object carrier (4'), or wherein the aperture (6) is arranged between the object carrier and the recording means (3).

13. Device according to claim 11, **characterized in that** the object carrier and the recording means (3) are secured to the device and **in that** for this, the X-ray radiation source (2) and the aperture (6) are movably arranged for the performance of the relative movement, wherein the aperture (6) is arranged between the X-ray radiation source (2) and the object carrier or wherein the aperture (6) is arranged between the object carrier and the recording means (3) or wherein a first aperture (6) is arranged between the X-ray radiation source (2) and the object carrier and a second aperture (16) which is motion-coupled with the first aperture is arranged between the object carrier and the recording means.

## Revendications

1. Procédé d'enregistrement d'un objet (4) par reproduction au moyen d'une source de rayons X (2) sur un support d'enregistrement (3), en particulier un film, dans lequel l'objet est radiographié et, par enregistrement à travers au moins un diaphragme (6) et un mouvement relatif de l'objet d'une part, et du diaphragme et du support d'enregistrement et éventuellement de la source de rayons X d'autre part, l'objet est enregistré par sections en continu ou en discontinu, dans lequel la taille de l'ouverture de diaphragme (9, 19) dans au moins la dimension de l'ouverture de diaphragme, qui se situe dans la direction du mouvement relatif, est réglée en fonction de la taille de l'objet, **caractérisé en ce que**, comme taille d'objet, on tient compte du volume de l'objet ou de la surface de l'objet tournée vers les rayons X ou uniquement d'une dimension de cette surface, et **en ce que** la taille de l'objet est détectée au moyen d'un dispositif de détection, qui présente des capteurs mécaniques et/ou des capteurs optiques ou des capteurs à ultrasons (8) pour détecter le volume de l'objet ou au moins une dimension de l'objet, l'ouverture de diaphragme (9, 19) étant réglée en particulier avant ou au cours de chaque enregistrement.

2. Procédé selon la revendication 1, **caractérisé en ce que** les rayons X (5) sont limités devant le diaphragme par au moins un collimateur (2').

3. Procédé selon l'une quelconque des revendications 1 ou 2, **caractérisé en ce que** l'objet (4) et le support d'enregistrement (3) sont déplacés devant la source fixe de rayons X (2) et le diaphragme fixe (6), dans lequel le diaphragme (6) est aménagé entre la source de rayons X (2) et l'objet (4) ou le diaphragme (6) est aménagé entre l'objet (4) et le support d'enregistrement.

4. Procédé selon l'une quelconque des revendications 1 ou 2, **caractérisé en ce que** la source de rayons X (2) et le diaphragme (6) sont déplacés devant l'objet fixe (4) et le support d'enregistrement fixe (3), dans lequel le diaphragme (6) est aménagé entre la source de rayons X (2) et l'objet (4) ou le diaphragme (6) est aménagé entre l'objet (4) et le support d'enregistrement (3) ou dans lequel un premier diaphragme (6) est aménagé entre la source de rayons X (2) et l'objet (4) et un second diaphragme (16) est aménagé entre l'objet (4) et le support d'enregistrement (3).

5. Procédé selon l'une quelconque des revendications 1 à 4, **caractérisé en ce que** le mouvement relatif s'effectue dans le sens de la largeur B de l'objet et la largeur b de l'ouverture du diaphragme est réglée en fonction de la taille de l'objet et, éventuellement, également la hauteur h de l'ouverture du diaphragme.

6. Procédé selon l'une quelconque des revendications 1 à 4, **caractérisé en ce que** le mouvement relatif s'effectue dans le sens de la hauteur de l'objet et la hauteur h de l'ouverture du diaphragme est réglée en fonction de la hauteur de l'objet.

7. Procédé selon l'une quelconque des revendications 5 ou 6,
**caractérisé en ce que** l'épaisseur t du diaphragme est également réglée, en particulier, en fonction de l'épaisseur T de l'objet.

8. Procédé selon l'une quelconque des revendications 1 à 7,
**caractérisé en ce que** la dimension d'ouverture du diaphragme par rapport à la dimension de l'objet est réglée dans une plage de 1:10 à 1:100 000, de préférence dans une plage de 1:100 à 1:100 000, mieux encore dans une plage de 1:1000 à 1:100 000 et, bien mieux encore, dans une plage de 1:10 000 à 1:100 000.

9. Dispositif pour enregistrer un objet sur un support d'enregistrement (3) au moyen d'une source de rayons X (2), dans lequel le dispositif comprend au moins un diaphragme (6) et un moyen de déplacement pour un mouvement relatif entre un diaphragme (6) et un objet (4), dans lequel il est prévu un dispositif de réglage (7, 11) pour régler au moins une dimension d'ouverture de diaphragme et un dispositif de détection (8, 11) pour détecter au moins une dimension de l'objet, dans lequel le dispositif de réglage est relié au dispositif de détection de sorte que la au moins une dimension d'ouverture du diaphragme puisse être réglée en fonction de la au moins une dimension d'objet détectée et dans lequel la au moins une dimension d'ouverture réglable du diaphragme peut être réglée en direction du mouvement relatif, **caractérisé en ce que**, comme taille d'objet, on peut tenir compte du volume de l'objet ou de la surface de l'objet tournée vers les rayons X ou seulement d'une dimension de cette surface et **en ce que** le dispositif de détection présente des capteurs mécaniques et/ou des capteurs optiques ou des capteurs à ultrasons (8) pour détecter le volume de l'objet ou au moins une dimension de l'objet.

10. Dispositif selon la revendication 9, **caractérisé en ce qu'**il comprend une source de rayons X (2), dont les rayons sont limités par au moins un collimateur (2').

11. Dispositif selon la revendication 9 ou 11, **caractérisé en ce qu'**il comprend un porte-objet (4') et **en ce que** le porte-objet, d'une part, et le diaphragme (6), d'autre part, peuvent être déplacés l'un par rapport à l'autre via les moyens de déplacement (7, 11).

12. Dispositif selon la revendication 11, **caractérisé en ce que** la source de rayons X (2) et le diaphragme (6) sont aménagés fixes dans le dispositif et **en ce que** le porte-objet (4') et le support d'enregistrement (3) sont en outre aménagés mobiles pour assurer le mouvement relatif, dans lequel le diaphragme (6) est aménagé entre la source de rayons X (2) et le porte-objet (4') ou dans lequel le diaphragme (6) est aménagé entre le porte-objet et le support d'enregistrement (3).

13. Dispositif selon la revendication 11, **caractérisé en ce que** le porte-objet et le support d'enregistrement (3) sont aménagés fixes dans le dispositif et la source de rayons X (2) et le diaphragme (6) sont en outre aménagés mobiles pour assurer le mouvement relatif, dans lequel le diaphragme (6) est aménagé entre la source de rayons X (2) et le porte-objet, dans lequel le diaphragme (6) est aménagé entre le porte-objet et le support d'enregistrement (3) ou dans lequel un premier diaphragme (6) est aménagé entre la source de rayons X (2) et le porte-objet et un second diaphragme (16) couplé en mouvement au premier diaphragme est aménagé entre le porte-objet le support d'enregistrement.
